# EUROPÄISCHE PATENTSCHRIFT

(11) **EP 1 205 724 B1**
(45) Veröffentlichungstag und Bekanntmachung des Hinweises auf die Patenterteilung: **27.07.2005**
(21) Anmeldenummer: 01126388.6
(22) Anmeldetag: 07.11.2001
(51) Int. Cl.: F27B 21/06, F27B 9/04

(54) **Vorrichtung zum Trocknen und/oder Sintern von Presskörpern aus Verbundwerkstoffen**
Device for drying and/or sintering pressed articles made of composit materials
Dispositif pour le séchage et/ou le frittage d'un article compacté fabriqué avec une matière composite

(30) Priorität: 07.11.2000 DE 20018925 U
(43) Veröffentlichungstag der Anmeldung: 15.05.2002
(73) Patentinhaber: Püschner GmbH & Co. KG, 28784 Schwanewede (DE)
(72) Erfinder: Püschner, Peter, Dipl.Ing., 28790 Schwanewede (DE)
(74) Vertreter: Manasse, Uwe, Dr.

(56) Entgegenhaltungen:
- WO-A-92/09351
- DE-A- 19 640 898
- PATENT ABSTRACTS OF JAPAN vol. 1999, no. 14, 22. Dezember 1999 (1999-12-22) & JP 11 257869 A (DOWA MINING CO LTD), 24. September 1999 (1999-09-24)

## Beschreibung

Die Erfindung betrifft eine Vorrichtung zum Trocknen und/oder Sintem von Presskörpem aus Verbundwerkstoffen, welche Hartstoffe und/oder Metallpulver enthalten, mit einer Vakuumkammer und/oder Kammer mit spezieller Gasatmosphäre, mit mindestens einem Mikrowellenofen in der Vakuumkammer, der einen Hohlraumresonator, eine Mikrowellenquelle und eine Einkoppeleinrichtung zum Einkoppeln des Mikrowellenfeldes in den Hohlraumresonator enthält, und mit einer Mikrowellenquelle zum Anschließen an die Einkoppeleinrichtung sowie mit einer Einrichtung zum Fördern der Pesslinge in dem Hohlraumresonator.

DE 196 40 898 A1 beschreibt einen Mikrowellenofen zum Sintern von Pulverpresslingen, welche mittels einer Stoßeinrichtung durch den Ofen befördert, werden. Der Ofen weist eine Reihe von aneinander anstoßend angeordneten Hohlraumresonatoren mit Mikrowellen-Einkoppeleinrichtungen auf mit an den Enden der Reihe angeordneten gasdichten Schleusen.

Aus der DE 196 33 247 A1 ist ein Mikrowellenofen zur Sinterung von Sintergut bekannt, der einen Hohlraumresonator mit einer Mikrowelleneinkoppelvorrichtung aufweist, welche zum Einkoppeln von Mikrowellenfeldern dient, die - im Resonanzbetrieb des Resonators - die zu bearbeitenden Sinterkörper volumenmäßig aufweist. Vorgesehen sind zusätzliche Wärmestrahlungsquellen, welche die Abstrahlverluste über die Sintergut-Oberfläche kompensieren oder das Sintergut über die Oberfläche aufheizen. Da Sinterprozesse oftmals unter Vakuum ablaufen müssen, sind entsprechende Einrichtungen vorgesehen, um den Innenraum des Resonators zu evakuieren. Da der Betrieb einer derartigen bekannten Vorrichtung nur nacheinander mit einzelnen Chargen - also im sogenannten Chargenbetrieb - erfolgt, ist der Zeitaufwand zum Öffnen des Hohraumresonators, anschließenden Bestücken mit dem Sintergut, dem daran anschließenden gasdichten Verschließen und dem anschließenden Evakuieren des Hohlraumresonators beträchtlich, zumal das Mikrowellenfeld vor jedem Bestücken abgeschaltet und der Resonator abgekühlt werden muss. Nachteilig ist außerdem, dass Sintergut in dem Hohlraumresonator stationär angeordnet ist, so dass mehrere Sinterkörper an verschiedenen Positionen im Hohlraumresonator einem Mikrowellenfeld ausgesetzt ist, dessen Stärke ortsabhängig ist, so dass die verschiedenen Sinterkörper je nach Position einem unterschiedlich starken Mikrowellenfeld ausgesetzt werden.

Aufgabe der Erfindung ist es daher, eine Vorrichtung der eingangs genannten Art derart weiterzubilden, dass eine gleichmäßige, insbesondere auch schnelle Trocknung, Erwärmung und/oder Sinterung derart Stoff-Presskörper (Sinterkörper) möglich ist.

Diese Aufgabe wird bei der Vorrichtung der eingangs genannten Art erfindungsgemäß dadurch gelöst, dass der Mikrowellenofen in einer Vakuumkammer angeordnet ist.

Die Vorteile der Erfindung liegen insbesondere darin, dass der Mikrowellenofen sich in einer Vakuumkammer befindet, wodurch die Presslinge - oder Sinterkörper - mittels der Fordereinrichtung durch das örtlich veränderliche Mikrowellenfeld hindurchbewegt werden, ohre dass sie beim Einlaufen in und Auslaufen aus dem Hohlraumresonator eine Vakuumdichte Schleuse passieren müssen (die lediglich an der Vakuumkammer erforderlich ist). Während der Betriebszeit des Ofens sind alle Presslinge etwa denselben zeitlichen Mittelwert der Mikrowellenfeldstärke ausgesetzt sind, so dass eine gleichmäßige Trocknung oder Erwärmung der Presskörper gewährleistet ist. Da der Mikrowellenofen in einer Vakuumkammer untergebracht ist, braucht die Beschickungsöffnung des Hohlraumresonators nicht vakuumdicht schließen, außerdem lassen sich in einfacher Weise auch mehrere Mikrowellenöfen in einer Vakuumkammer anbringen, wodurch der Durchsatz an Presslingen pro Zeiteinheit erhöht werden kann.

Besonders bevorzugt fördert die Fördereinrichtung die Presslinge aus der Vakuumkammer in den Hohlraumresonator hinein, verfährt dann die Presslinge im Hohlraumresonator und bringt die Presslinge anschließend wieder aus dem Hohlraumresonator heraus. Diese Ausführungsform der Erfindung hat den Vorteil, dass die Bestückung und die Entnahme der Presslinge außerhalb des Hohlraumresonators erfolgt, dass also der Mikrowellenofen zum Einsetzen und zur Entnahme der Presslinge nicht abkühlen muss, da die Bestükung und die Entnahme außerhalb des Mikrowellenofens im kühlen Bereich der Vakuumkammer erfolgt. Auf diese Weise lässt sich die Zykluszeit, innerhalb der eine Charge in der Vorrichtung bearbeitet wird, erheblich verkürzen, der Ausstoß an erwärmten oder getrockneten Presslingen pro Zeiteinheit also erheblich vergrößern.

Besonders bevorzugt durchquert die Fördereinrichtung den Hohlraumresonator in seiner Längsrichtung durch Öffnungen hindurch, die in einander gegenüberliegenden Stirnseiten des Hohlraumresonators vorgesehen sind.

Besonders bevorzugt weist die Fördereinrichtung ein umlaufendes Endlosband auf, welches um Rollen außerhalb des Hohlraumresonators umläuft, wobei das obere Trum des Endlosbandes durch den Hohlraumresonator hindurchgeführt ist und das untere Trum des Endlosbandes unterhalb des Hohlraumresonators verläuft. Gemäß einer weiteren bevorzugten Ausführungsform der Erfindung lassen sich mehrere Mikrowellenöfen in der Vakuumkammer unterbringen, die bevorzugt in Längsrichtung hintereinander fluchtend angeordnet sind und eine gemeinsame Fördereinrichtung aufweisen, welche ein Endlosband aufweist, das durch alle Hohlraumresonaten hindurch geführt ist, wobei besonders bevorzugt die Umlenkrollen außerhalb der endseitigen Hohlraumresonatoren angeordnet sind, wobei das obere Trum des Förderbandes durch die Hohlraumresonatoren hindurchläuft und das untere Trum des Förderbandes unter den Hohlraumresonatoren zurückläuft. Alternativ lassen sich jedoch auch für die mehreren Mikrowellenöfen je eine separate Fördereinrichtung versehen.

Bevorzugt wird der bzw. die Hohlraumresonatoren in einem Monomode-Betrieb, besonders mit einer H₁ₒₙ-Mode betrieben, wobei n = 1, 2, 3... . Dieser Betrieb verfügt über eine definierte und bekannte Feldverteilung und kann auch mit hohen Feldstärken realisiert werden. Da die Presslinge nur schwach an das Mikrowellenfeld ankoppeln und also hohe Feldstärken aufzubringen sind, ist ein Multimode-Betrieb schwierig zu beherrschen.

Erfindungsgemäß sind ferner Temperaturmeßeinrichtungen im Hohlraumresonator vorgesehen, welche die Oberflächentemperatur der Presslinge überwacht. Die Presslinge werden bevorzugt auf Graphitträger oder Al₂O₃-Trägern gelegt, die auf dem Endlosband der Fördereinrichtung liegen. Als Presslinge lassen sich beispielsweise Wolframkarbid-Kobaltgrünlinge oder Metallpresslinge verarbeiten.

Damit die Trocknung oder Erhitzung der Presslinge auch unter Schutzgras beispielsweise Ar, N₂ stattfinden kann, sind in der Vakuumkammer und gegebenenfalls auch im Hohlraumresonator des Mikrowellenofens Strömungsleiteinrichtungen vorgesehen, welche einen Gasstrom durch die Vakuumkammer und gegebenenfalls auch die Hohlraumresonatoren hindurchleiten.

Vorteilhafte Weiterbildungen der Erfindung sind durch die Merkmale der Unteransprüche gekennzeichnet.

Im folgenden wird ein Ausführungsbeispiel der Erfindung anhand der Zeichnung näher erläutert. Es zeigen:
- Fig. 1: einen schematischen Längsschnitt durch eine erfindungsgemäße Vorrichtung; und
- Fig. 2: einen Querschnitt längs der Linie II-2 der Figur 1 in vergrößertem Maßstab.

In den Figuren 1 und 2 ist ein Längsschnitt und ein Querschnitt durch eine Vorrichtung 1 dargestellt, die eine Vakuumkammer 2 aufweist, welche mittels einer Tür oder Klappe 4 geöffnet und verschlossen werden kann. In der Vakuumkammer 2 befindet sich ein Hohlraumresonator 10, der einen rechteckförmigen Querschnitt besitzt und an seinen beiden längsseitigen Enden Stirnflächen 11 aufweist. Eine Einkoppeleinrichtung 12 führt in den Hohlraumresonator 10 hinein und dient zur Einkoppelung eines Mikrowellenfeldes in den Hohlraumresonator 10. An die Einkoppeleinrichtung 12 ist elektrisch eine Mikrowellenquelle 14 angeschlossen, welche - in der dargestellten Ausführungsform - außerhalb der Vakuumkammer 2 angeordnet ist und ein Mikrowellenfeld geeigneter Frequenz und Stärke in den Hohlraumresonator einspeist.

In der Vakuumkammer 2 befindet sich eine Fördereinrichtung 20, die ein Endlosband 22 besitzt, welches mit seinem oberen Trum 23 durch die Stirnflächen 11 des Hohlraumresonators 10 hindurchgeführt ist und um Umlenkrollen 24 herumläuft, die sich außerhalb des Hohlraumresonators, jedoch innerhalb der Vakuumkammer 2 befinden. Das untere Trum 25 des Endlosbandes 22 wird außerhalb und unterhalb des Hohlraumresonators - in der Vakuumkammer 2 - geführt. An den Stirnflächen 11 des Hohlraumresonators 10 befinden sich entsprechende Schleusen (nicht dargestellt), durch welche das obere Trumm 23 des Endlosbandes 22 in den Hohlraumresonator 10 eintreten und austreten kann.

Die in der Vorrichtung zu erhitzenden oder zu trocknenden Presskörper, welche aus Verbundstoffen, beispielsweise Wolframkarbit-Kobaltgrünlinge, welche Hartstoffe und/oder Metallpulver enthalten, werden in Graphitträger 30 eingesetzt, die auf das obere Trumm 23 des Endlosbandes 22 der Fördereinrichtung 20 gesetzt werden und dann von der Fördereinrichtung durch den Hohlraumresonator 10 hindurch und/ oder im Hohlraumresonator hin und her mit dem Hub h bewegt werden und dadurch einer schnellen und gleichmäßigen Trocknung bzw. Erhitzung unterzogen werden.

Der Hohlraumresonator 10 wird bevorzugt im Monomode-Betrieb, und zwar in einer H₁ₒₙ-Mode betrieben. Da dieser Betrieb eine definierte und bekannte Feldverteilung aufweist und leicht mit hohen Feldstärken angeregt werden kann.

## Patentansprüche

1. Vorrichtung zum Trocknen und/oder Sintem von Presslingen (40) aus Verbundwerkstoffen, welche Hartstoffe und/oder Metallpulver enthalten, mit einer Vakuumkammer (2), mit mindestens einet Mikrowellenofen, der einen Hohlraumresonator (10) und eine Einkoppeleinrichtung (12) zum Einkoppeln des Mikrowellenfeldes in den Hohlraumresonator (10) enthält, und mit einer Mikrowellenquelle (14) zum Anschließen an die Einkoppeleinrichtung (12), sowie mit einer Einrichtung (20) zum Fördern der Presslinge (40) in dem Hohlraumresonator (10),
**dadurch gekennzeichnet, dass** der Mikrowellenofen (10, 12) in der Vakuumkammer (2) angeordnet ist,

2. Vorrichtung nach Anspruch 1,
**dadurch gekennzeichnet, dass** die Fördereinrichtung (20) die Presslinge von der Vakuumkammer (2) durch eine Öffnung in den Hohlraumresonator (10) transportiert und in Längsrichtung des Hohlraumresonators (10) verfährt.

3. Vorrichtung nach Anspruch 1 oder 2,
**dadurch gekennzeichnet, dass** die Fördereinrichtung (20) den Hohlraumresonator (10) in Längsrichtung durchquert und durch zwei einander gegenüberliegende Stirnflächen (11) des Hohlraumresonators (10) hindurchläuft.

4. Vorrichtung nach Anspruch 1 oder 2,
**dadurch gekennzeichnet, dass** die Fördereinrichtung (20) in dem Hohlraumresonator angeordnet ist, und dass der Hohlraumresonator (10) eine Öffnung zum Beschicken der Fördereinrichtung (20) aufweist.

5. Vorrichtung nach einem der vorstehenden Ansprüche,
**dadurch gekennzeichnet, dass** die Fördereinrichtung (20) ein umlaufendes Endlosband (22) aufweist, welches um Rollen (24) außerhalb des Hohlraumresonators (10) umläuft, und dass das obere Trum (23) durch den Hohlraumresonator (10) hindurchgeführt ist, und dass das untere Trum (25) des Endlosbandes (22) außerhalb des Hohlraumresonators (10) verläuft.

6. Vorrichtung nach einem der vorstehenden Ansprüche,
**dadurch gekennzeichnet, dass** der Hohlraumresonator (10) im Monomode-Betrieb des Mikrowellenfeldes betreibbar ist.

7. Vorrichtung nach Anspruch 6,
**dadurch gekennzeichnet, dass** der Hohlraumresonator (10) des Mikrowellenofens (10, 12, 14) mit einem Mikrowellenfeld in einer H1on-Mode betrieben wird, mit n = 1, 2, 3... .

8. Vorrichtung nach einem der vorstehenden Ansprüche,
**gekennzeichnet durch** Graphitträger (30) oder Al₂O₃-Träger, die von der Fördereinrichtung (20) befördert werden und die Presslinge aufnehmen.

9. Vorrichtung nach einem der vorstehenden Ansprüche,
**dadurch gekennzeichnet, dass** die Presslinge (40) Wolfram Karbid-Kobalt Grünlinge oder Metallpresslinge sind.

10. Vorrichtung nach einem der vorstehenden Ansprüche,
**dadurch gekennzeichnet, dass** die Fördereinrichtung (20) die in den Graphitträgern oder Al₂O₃-Trägern angeordneten Presslinge mit definiertem Hub in dem Hohlraumresonator (10) gleichmäßig hin und her bewegt.

11. Vorrichtung nach einem der vorstehenden Ansprüche,
**gekennzeichnet durch** Temperatur-Meßeinrichtungen im Hohlraumresonator, welche die Oberflächentemperatur der Presslinge überwachen.

12. Vorrichtung nach einem der vorstehenden Ansprüche,
**dadurch gekennzeichnet, dass** mehrere Mikrowellenöfen (10, 12) in der Vakuumkammer (2) vorgesehen sind, und dass für jeden Mikrowellenofen (10, 12) je eine Fördereinrichtung (20) vorgesehen ist, die die Presslinge in bzw. durch den Hohlraumresonator (10) verfährt.

13. Vorrichtung nach einem der vorstehenden Ansprüche,
**dadurch gekennzeichnet, dass** mehrere Mikrowellenöfen (10, 12) in der Vakuumkammer (2) mit hintereinander fluchtend angeordneten Hohlraumresonatoren (10) vorgesehen sind, und dass eine gemeinsame Fördereinrichtung, welche ein um Umlenkrollen laufendes Endlosband aufweist, und welches durch alle Hohlraumresonatoren verläuft.

14. Vorrichtung nach einem der vorstehenden Ansprüche,
**gekennzeichnet durch** Zuleitungen in die Vakuumkammer zum Zuführen eines Gasgemisches, und Ableitungen aus der Vakuumkammer (2) zum Ableiten des Gasgemisches aus der Vakuumkammer (2).

15. Vorrichtung nach Anspruch 14,
**gekennzeichnet durch** Strömungsleiteinrichtungen in der Vakuumkammer und/oder in dem Hohlraumresonator zum Hindurchleiten des Gasstromes **durch** den/die Hohlraumresonatoren.

16. Vorrichtung nach einem der vorstehenden Ansprüche,
**dadurch gekennzeichnet, dass** die Fördereinrichtung (20) die Presslinge vom Außenraum durch mindestens eine Schleuse hindurch in die Vakuumkammer (2) und innerhalb der Vakuumkammer (2) in den Hohlraumresonator (10) fördert.

## Claims

1. Apparatus for drying and/or sintering pressed articles (40) made of composite materials containing hard materials and/or metal powder, having a vacuum chamber (2), at least one microwave oven which contains a cavity resonator (10) and a coupling device for coupling the microwave field into the cavity resonator (10), and having a microwave source (14) for connecting to the coupling device (12) and having a device (20) for transporting the pressed articles (40) into the cavity resonator (10), **characterised in that** the microwave oven (10, 12) is arranged in the vacuum chamber (2).

2. Apparatus according to claim 1, **characterised in that** the transport device (20) transports the pressed articles from the vacuum chamber (2) through an opening in the cavity resonator (10) and moves in the longitudinal direction of the cavity resonator (10).

3. Apparatus according to claim 1 or 2, **characterised in that** the transport device (20) crosses the cavity resonator (10) in a longitudinal direction and passes through two mutually opposed end faces (11) of the cavity resonator (10).

4. Apparatus according to claim 1 or 2, **characterised in that** the transport device (20) is arranged in the cavity resonator, and that the cavity resonator (10) has an opening for feeding the transport device (20).

5. Apparatus according to one of the preceding claims, **characterised in that** the transport device (20) has a circulating endless belt (22) which runs around rollers (24) outside of the cavity resonator (10), and that the upper length (23) of the endless belt (22) passes through the cavity resonator (10), and that the lower length (25) runs outside of the cavity resonator (10).

6. Apparatus according to one of the preceding claims, **characterised in that** the cavity resonator (10) is operable in monomode operation of the microwave field.

7. Apparatus according to claim 6, **characterised in that** the cavity resonator (10) of the microwave oven (10, 12, 14) is operated with a microwave field in an H1on mode, with n = 1, 2, 3....

8. Apparatus according to one of the preceding claims, **characterised by** graphite carriers (30) or Al₂O₃ carriers which are transported by the transport device (20) and which accommodate the pressed articles.

9. Apparatus according to one of the preceding claims, **characterised in that** the pressed articles (40) are tungsten carbide-cobalt green compacts or metal pressed articles.

10. Apparatus according to one of the preceding claims, **characterised in that** the transport device (20) moves the pressed articles arranged in the graphite carriers or Al₂O₃ carriers evenly back and forth within the cavity resonator (10) with a defined stroke.

11. Apparatus according to one of the preceding claims, **characterised by** temperature measuring devices in the cavity resonator which monitor the surface temperature of the pressed articles.

12. Apparatus according to one of the preceding claims, **characterised in that** a plurality of microwave ovens (10, 12) is provided in the vacuum chamber (2), and that a transport device (20) is provided for each microwave oven (10, 12) which moves the pressed articles into and through the cavity resonator (10).

13. Apparatus according to one of the preceding claims, **characterised in that** a plurality of microwave ovens (10, 12) in the vacuum chamber (2) is provided with cavity resonators (10) aligned one behind the other, and that a common transport device having an endless belt running around guide rollers passes through all the cavity resonators.

14. Apparatus according to one of the preceding claims, **characterised by** feed pipes leading into the vacuum chamber (2) for feeding in a gas mixture, and exhaust pipes leading from the vacuum chamber (2) for passing the gas mixture out of the vacuum chamber (2).

15. Apparatus according to claim 14, **characterised by** flow-guide devices within the vacuum chamber (2) and/or in the cavity resonator for guiding the gas flow through the cavity resonator(s).

16. Apparatus according to one of the preceding claims, **characterised in that** the transport device (20) transports the pressed articles from the outside, through at least one airlock, into the vacuum chamber (2) and within the vacuum chamber (2) into the cavity resonator (10).

## Revendications

1. Dispositif pour sécher et/ou fritter des ébauches de pressage (40) formées de matériaux composites, contenant des substances dures et/ou de la poudre métallique, avec une chambre à vide (2), avec au moins un four à micro-ondes, contenant un résonateur à espace creux (10) et un dispositif de couplage (12) pour coupler le champ de micro-ondes dans le résonateur à espace creux (10), et avec une source de micro-ondes (14) à raccorder au dispositif de couplage (12), ainsi qu'avec un dispositif (20) pour transporter les ébauches de pressage (40) dans le résonateur à espace creux (10), **caractérisé en ce que** le four à micro-ondes (10, 12) est disposé dans la chambre à vide (2).

2. Dispositif selon la revendication 1, **caractérisé en ce que** le dispositif de transport (20) transporte les ébauches de pressage, venant de la chambre à vide (2), en passant par une ouverture ménagée dans le résonateur à espace creux (10), et les déplace dans la direction longitudinale du résonateur à espace creux (10).

3. Dispositif selon la revendication 1 ou 2, **caractérisé en ce que** le dispositif de transport (20) traverse le résonateur à espace creux (10) en direction longitudinale et passe par deux faces frontales (11), mutuellement opposées, du résonateur à espace creux (10).

4. Dispositif selon la revendication 1 ou 2, **caractérisé en ce que** le dispositif de transport (20) est disposé dans le résonateur à espace creux et **en ce que** le résonateur à espace creux (10) présente une ouverture peut le chargement du dispositif de transport (20).

5. Dispositif selon l'une des revendications précédentes, **caractérisé en ce que** le dispositif de transport (20) présente une bande sans fin (22) en circulation, circulant sur des rouleaux (24) placés à l'extérieur du résonateur à espace creux (10), et **en ce que** le brin supérieur (23) est passé par le résonateur à espace creux (10), et en que le brin inférieur (25) de la bande sans fin (22) s'étend à l'extérieur du résonateur à espace creux (10).

6. Dispositif selon l'une des revendications précédentes, **caractérisé en ce que** le résonateur à espace creux (10) est susceptible de fonctionner en monomode du champ de micro-ondes.

7. Dispositif selon la revendication 6, **caractérisé en ce que** le résonateur à espace creux (10) du four à micro-ondes (10, 12, 14) fonctionne avec un champ de micro-ondes en mode Hlon, avec n=1, 2, 3... .

8. Dispositif selon l'une des revendications précédentes, **caractérisé par** des supports en graphite (30) ou des supports en Al₂O₃, transportés par le dispositif de transport (20) et supportant les ébauches.

9. Dispositif selon l'une des revendications précédentes, **caractérisé en ce que** les ébauches (40) sont des produits verts ou des ébauches de pressage métalliques en cobalt-carbure de tungstène.

10. Dispositif selon l'une des revendications précédentes, **caractérisé en ce que** le dispositif de transport (20) déplace dans un sens et dans l'autre, régulièrement, avec une course définie dans le résonateur à espace creux (10), les ébauches de pressage disposées dans les supports en graphite ou les supports en Al₂O₃.

11. Dispositif selon l'une des revendications précédentes, **caractérisé par** des dispositifs de mesure de température, montés dans le résonateur à espace creux, surveillant la température de surface des ébauches de pressage.

12. Dispositif selon l'une des revendications précédentes, **caractérisé en ce que** plusieurs fours à micro-ondes (10, 12) sont prévus dans la chambre à vide (2) et **en ce que**, pour chaque four à micro-ondes (10, 12), est respectivement prévu un dispositif à espace creux (20), déplaçant les ébauches de pressage dans ou à travers le résonateur à espace creux (10).

13. Dispositif selon l'une des revendications précédentes, **caractérisé en ce qu'**une pluralité de fours à micro-ondes (10, 12) sont prévus dans la chambre à vide (2), avec des résonateurs à espace creux (10) disposés en alignement les uns derrière les autres, et **en ce qu'**un dispositif de transport commun présente une bande sans fin, défilant autour de rouleaux de renvoi et s'étendant à travers la totalité des résonateurs à espace creux.

14. Dispositif selon l'une des revendications précédentes, **caractérisé par** des conduites d'alimentation à la chambre à vide pour amener un mélange de gaz, et par des conduites d'évacuation, partant de la chambre à vide (2) pour évacuer le mélange de gaz hors de la chambre à vide (2).

15. Dispositif selon la revendication 14, **caractérisé par** des dispositifs de guidage d'écoulement, installés dans la chambre à vide et/ou dans le résonateur à espace creux, pour guider l'écoulement de gaz traversant le/les résonateurs à espace creux.

16. Dispositif selon l'une des revendications précédentes, **caractérisé en ce que** le dispositif de transport (20) transporte les ébauches de pressage venant de l'espace extérieur, en passant par au moins un sas, dans la chambre à vide (2) et à l'intérieur de la chambre à vide (2), dans le résonateur à espace creux (10).
